# EUROPÄISCHE PATENTSCHRIFT

(11) **EP 2 594 711 B1**
(45) Veröffentlichungstag und Bekanntmachung des Hinweises auf die Patenterteilung: **01.03.2017**
(21) Anmeldenummer: 12192215.7
(22) Anmeldetag: 12.11.2012
(51) Int. Cl.: E05B 47/00, E05B 47/02, E05B 15/00, E05B 47/06, E05B 15/04

(54) **Elektromechanische Verschlussvorrichtung mit einer Schnellverschlusseinrichtung**
Electromechanical locking device with a fast closure device
Dispositif de fermeture électromécanique avec une installation de fermeture rapide

(30) Priorität: 16.11.2011 DE 102011055421
(43) Veröffentlichungstag der Anmeldung: 22.05.2013
(73) Patentinhaber: Insys Microelectronics GmbH, 93049 Regensburg (DE)
(72) Erfinder: Wagner, Eduard B., 93051 Regensburg (DE)
(74) Vertreter: Hannke, Christian

(56) Entgegenhaltungen:
- EP-A1- 1 921 233
- DE-A1- 19 809 346
- US-A- 5 881 589
- US-A1- 2011 259 059

## Beschreibung

Die Erfindung betrifft eine elektromechanische Verschlussvorrichtung mit einer Schlosseinheit umfassend wenigstens ein verlagerbares und vorspannbares Schlossriegelelement, mit einer Antriebseinheit umfassend einen ein rotierbares Antriebselement aufweisenden Antriebsmotor, und mit einer Getriebeeinheit zum Überführen einer Antriebsmotor seitigen rotatorischen Antriebsbewegung in eine Schlossriegelelemente seitige translatorische Abtriebsbewegung gelöst, bei welcher ein gezahntes Getriebeglied der Getriebeeinheit einerseits mit dem rotierbaren Antriebselement des Antriebsmotors kämmend und andererseits mittels eines Hebelarmelements mit dem verlagerbaren Schlossriegelelement wirkverbunden angeordnet ist.

Eine gattungsgemäße Verschlussvorrichtung ist mit dem in der Patentschrift DE 44 07 912 C2 gezeigten elektromechanischen Schloss bekannt. Das dort beispielhaft gezeigte elektromechanische Schloss weist einen Schlossriegel auf, welcher mittels eines Antriebsmotors zwischen einer Schließstellung und einer Offenstellung oder umgekehrt motorisch verlagerbar ist. Hierzu ist der Schlossriegel über ein Schubstück und einen Kurbelzapfen mit einem Schneckenrad einer Schnecke des Antriebsmotors verbunden. Mittels dieses Kurbeltriebs kann der Schlossriegel translatorisch in die Schließstellung oder in die Offenstellung bewegt werden, wenn die Schnecke des Antriebsmotors rotiert.

Eine andere gattungsgemäße Verschlussvorrichtung ist aus DE 198 09 346 A1 bekannt.

Es ist Aufgabe der Erfindung gattungsgemäße elektromechanische Verschlussvorrichtungen hinsichtlich ihrer Verschließsicherheit weiterzuentwickeln, sodass ein schnelleres Verschließen und darüber hinaus idealerweise eine Notschließung der elektromechanischen Verschlussvorrichtung möglich ist.

Die Aufgabe der Erfindung wird von einer elektromechanische Verschlussvorrichtung mit einer Schlosseinheit umfassend wenigstens ein verlagerbares und vorspannbares Schlossriegelelement, mit einer Antriebseinheit umfassend einen ein rotierbares Antriebselement aufweisenden Antriebsmotor, und mit einer Getriebeeinheit zum Überführen einer Antriebsmotor seitigen rotatorischen Antriebsbewegung in eine Schlossriegelelemente seitige translatorische Abtriebsbewegung gelöst, bei welcher ein gezahntes Getriebeglied der Getriebeeinheit einerseits mit dem rotierbaren Antriebselement des Antriebsmotors kämmend und andererseits mittels eines Hebelarmelements mit dem verlagerbaren Schlossriegelelement wirkverbunden angeordnet ist, wobei das gezahnte Getriebeglied ein Zahnkranzelement und ein gegenüber dem Zahnkranzelement bewegliches Mitnehmerelement aufweist, wobei das rotierbare Antriebselement mit dem Zahnkranzelement und das Hebelarmelement mit dem Mitnehmerelement wirkverbunden anordnet ist, wobei das Zahnkranzelement ein Zahnkranzzapfenelement und das bewegliche Mitnehmerelement einen Freilaufabschnitt zum darin Eingreifen des darin freilaufbaren Zahnkranzzapfenelementes aufweist, und das Schlossriegelelement in einer Öffenposition des Schlossriegelelements federnd vorgespannt angeordnet ist, wobei das Mitnehmerelement im Rahmen des Freilaufabschnitts relativ zu dem Zahnkranzelement drehbar und an dem Zahnkranzzapfenelement anschlagbar angeordnet ist.

Vorteilhafter Weise kann mittels des derart aufgebauten Getriebeglieds ein Verschlussvorgang an der elektromechanischen Verschlussvorrichtung wesentlich schneller erfolgen, als dies bisher bei aus dem Stand der Technik bekannten gattungsgemäßen elektromechanischen Verschlussvorrichtungen der Fall ist, sodass vorliegend insbesondere eine vorteilhafte Schnellverschlusseinrichtung an der elektromechanischen Verschlussvorrichtung realisiert ist.

Dies liegt in erster Linie daran, dass das mit dem Mitnehmerelement wirkverbundene Hebelarmelement aufgrund des vorhandenen Freilaufabschnitts an eben diesem Mitnehmerelement eine translatorische Abtriebsbewegung vollziehen kann, ohne dass hierbei das mit dem rotierbaren Antriebselement im Eingriff befindliche Zahnkranzelement des gezahnten Getriebegliedes bewegt werden muss.

Insofern kann vorliegend vorteilhafter Weise das Schlossriegelelement unter Umgehung des Antriebsmotors in seine Schließposition hinein verlagert werden.

Es versteht sich, dass ein Vorspannen des Schlossriegelelements technisch vielfältig formuliert werden kann. Im Umgang mit elektromechanischen Verschlussvorrichtungen hat es sich jedoch als vorteilhaft erwiesen, wenn Bauteile oder Bauteilgruppen mittels wenigstens eines Federelements vorgespannt werden, da diese extrem robust und wartungsarm sind. Konstruktiv besonders vorteilhaft kann eine solche Federvorspannung hinsichtlich des Schlossriegelelements erreicht werden, wenn die Schlosseinheit ein federvorgespanntes Sicherungselement zum Verriegeln des verlagerbaren Schlossriegelelements in der Schließposition umfasst.

Insofern ist vorliegend das Schlossriegelelement idealerweise federvorgespannt, wenn es motorisch in die Öffenposition verlagert wird, sodass eine ausreichend hohe Energiemenge gespeichert ist, um das Schlossriegelelement unter Umgehung des Antriebsmotors wieder in die Schließposition schnellen zu lassen. Dies kann dadurch geschehen, wenn sich das Mitnehmerelement im Rahmen seines Freilaufabschnitts relativ zu dem Zahnkranzelement dreht, bis das Mitnehmerelement an dem Zahnkranzzapfenelement anschlägt.

Die Getriebeeinheit kann vorliegend außergewöhnlich einfach realisiert sein, wenn zumindest das gezahnte Getriebeglied und das Hebelarmelement einen Kurbeltrieb zum translatorischen Verlagern des verlagerbaren Schlossriegelelements ausgestalten, mittels welchem das verlagerbare Schlossriegelelement selbst bei antriebsseitigen Blockieren des gezahnten Getriebegliedes verlagerbar ist.

Ein definiertes Zusammenspiel zwischen dem Zahnkranzelement und dem Mitnehmerelement kann konstruktiv einfach bereitgestellt werden, wenn das Mitnehmerelement eine Anlauffläche für das Zahnkranzzapfenelement aufweist, wobei das Mitnehmerelement einer Drehbewegung des Zahnkranzelements folgt, nachdem das Zahnkranzzapfenelement nach Durchlaufen des Freilaufabschnitts an die Anlauffläche des Mitnehmerelements angelaufen ist.

Ein ausreichend großes Rotationspotential des Mitnehmerelements gegenüber dem Zahnkranzelement, um insbesondere einen genügend langen Verlagerungsweg des Schlossriegelelements erzielen zu können, kann bereitgestellt werden, wenn der Freilaufabschnitt mehr als 90°, vorzugsweise mehr als 180°, des Mitnehmerelementeumfangs beträgt.

Es versteht sich, dass die Länge des Freilaufabschnittes am Umfang des Mitnehmerelements vorteilhaft speziell an den gewünschten oder benötigten Verlagerungsweg des Schlossriegelelements gewählt werden kann.

Ein schnelles Verschließen kann baulich weiter begünstigt werden, wenn das Mitnehmerelement ein Lagerstiftelement zum rotatorischen Lagern des Hebelarmelements aufweist, wobei das Lagerstiftelement in etwa mittig des Freilaufabschnitts an der dem Freilaufabschnitt gegenüberliegenden Umfangsseite des Mitnehmerelements angeordnet ist.

Sind das Lagerstiftelement und das Zahnkranzzapfenelement an dem gezahnten Getriebeglied zueinander fluchtend angeordnet, kann die Getriebeeinheit hinsichtlich ihrer Bauhöhe besonders flach ausgeführt werden.

Das vorliegende gezahnte Getriebeglied baut besonders kompakt, wenn das Zahnkranzelement und das Mitnehmerelement eine gemeinsame Drehachse aufweisen.

Insofern ist das Zahnkranzelement und das Mitnehmerelement jeweils idealerweise an einem gemeinsamen Lagerbolzen drehbar gelagert.

Besonders vorteilhaft kann das Mitnehmerelement gelagert werden, wenn das Zahnkranzelement oberseitig kumulativ eine Lagerschaleneinrichtung zum direkten Lagern des Mitnehmerelementes aufweist.

Die Antriebseinheit kann auf engstem Raum gut mit dem gezahnten Getriebeelement zusammenarbeiten, wenn das rotierbare Antriebselement ein Gewindeschneckenelement umfasst, welches mit dem Zahnkranzelement kämmt.

Vorteilhafter Weise weist die elektromechanische Verschlusseinrichtung 1 noch eine Lichtschrankeneinrichtung auf, mittels welcher verschiedene Positionen des Schließriegelelementes erkannt werden können. Die Lichtschrankeneinrichtung kann hierzu mehr als ein Lichtschrankenelement umfassen, mittels welchem Daten für eine entsprechende Steuerungseinrichtung ermittelt werden, die vorteilhafter Weise auch zum Aktivieren oder Deaktivieren der Antriebseinheit verwendet werden kann.

Eine besonders vorteilhafte Ausführungsvariante sieht vor, dass die elektromechanische Verschlussvorrichtung eine Notschließeinrichtung aufweist, welche Mittel zum Detektieren einer Unterspannungsversorgung sowie ein Kondensatorelement zum Zwischenspeichern elektrischer Energie zum temporären Treiben des Antriebsmotors umfasst.

Umfasst die Notschließeinrichtung eine Federeinrichtung, mittels welcher das Schlossriegelelement in die Schließposition verlagert werden kann, kann die Schlosseinheit vorteilhafter Weise autark ohne Motorkraft schließen und die elektromechanische Verschlussvorrichtung hierüber sichern.

An dieser Stelle sei angemerkt, dass die Merkmale hinsichtlich der Notschließeinrichtung auch ohne die übrigen Merkmale der vorliegenden Erfindung eine gattungsgemäße elektromechanische Verschlussvorrichtung vorteilhaft weiterbilden.

Weitere Vorteile, Ziele und Eigenschaften vorliegender Erfindung werden anhand anliegender Zeichnung und nachfolgender Beschreibung erläutert, in welchen beispielhaft eine elektromechanische Verschlussvorrichtung mit einer erfindungsgemäßen Schnellverschlusseinrichtung dargestellt und beschrieben ist. In der Zeichnung zeigen:
- Figur 1: schematisch eine Explosionsansicht der elektromechanischen Verschlussvorrichtung mit einer Getriebeeinheit umfassend einen Kurbeltrieb mit einem Hebelarmelement und mit einem ein Zahnkranzelement und ein Mitnehmerelement aufweisendes gezahntes Getriebeglied; und
- Figur 2: schematisch eine Aufsicht auf die elektromechanische Verschlussvorrichtung ohne Deckel in einer Schließposition.

Bei der in den Figuren 1 und 2 beispielhaft gezeigten elektromechanischen Verschlussvorrichtung 1 handelt es sich um ein elektromechanisches Schloss 2 für einen hier nicht näher gezeigten Tresor 3. Das elektromechanische Schloss 2 umfasst ein zweiteiliges Gehäuse 4 mit einem Deckelteil 5 und einem Bodenteil 6, in welchem eine Schlosseinheit 7 untergebracht ist. Das Deckelteil 5 und das Bodenteil 6 sind mittels einer Vielzahl an Gehäuseschrauben 8 miteinander verschraubbar.

Die Schlosseinheit 7 umfasst im Wesentlichen ein durch längere Spiralfedern 9 und 10 vorgespanntes Schlossriegelelement 11 und ein durch eine kürzere Spiralfeder 12 vorgespanntes Sicherungselement 13, welches drehbar an dem Schlossriegelelement 11 gelagert und durch eine Sicherungsschraube 14 daran gesichert ist. Das Schließriegelelement 11 kann hierbei in an sich bekannter Weise auch als Schrägriegelelement (hier nicht dargestellt) ausgeführt sein.

Darüber hinaus weist die elektromechanische Verschlussvorrichtung 1 eine Antriebseinheit 15 mit einem elektrischen Antriebsmotor 16 und einem rotierbaren Antriebselement 17 auf, welches als Gewindeschneckenelement 18 ausgestaltet ist. Das rotierbare Antriebselement 17 ist auf einer Rotationswelle 19 des Antriebsmotors 16 formschlüssig befestigt und kann somit zumindest eine rotatorische Antriebsbewegung 20 in eine erste Richtung ausführen.

Des Weiteren weist die elektromechanische Verschlussvorrichtung 1 eine Getriebeeinheit 25 auf, welche im einfachsten Fall ein gezahntes Getriebeglied 26 und ein Hebelarmelement 27 umfasst, wobei das gezahnte Getriebeglied 26 einerseits mit dem rotierbaren Antriebselement 17 des Antriebsmotors 16 bzw. mit dem Gewindeschneckenelement 18 kämmt und andererseits mit dem Hebelarmelement 27 drehbar verbunden ist.

Das gezahnte Getriebeglied 26 und das Hebelarmelement 27 bilden hierbei einen Kurbeltrieb 28 aus, mittels welchem die rotatorische Antriebsbewegung 20 des Gewindeschneckenelements 18 in eine translatorische Abtriebsbewegung 29 gewandelt werden kann.

Erfindungsgemäß weist die elektromechanische Verschlussvorrichtung 1 eine Schnellverschlusseinrichtung auf, die insbesondere durch den Aufbau des gezahnten Getriebeglieds 26 verkörpert wird. Hierzu setzt sich das gezahnte Getriebeglied 26 aus einem Zahnkranzelement 30 und einem hierzu verdrehbares Mitnehmerelement 31 zusammen. Beide Teile 30 und 31 sind an einem gemeinsamen Drehlagerzapfen 32 gelagert und weisen somit eine gemeinsame Drehachse 33 auf, um welche sie zumindest in Drehrichtung 34 gedreht werden können, wie später noch ausführlicher beschrieben ist. Die gemeinsame Drehachse 33 wird von einer Kulisseneinrichtung 35 formuliert, die in das Bodenteil 6 eingesetzt ist.

Mittels der Kulisseneinrichtung 35 sind unter anderem Komponenten der Schlosseinheit 7, der Antriebseinheit 15 und der Getriebeeinheit 25 innerhalb des Gehäuses 4 platziert angeordnet bzw. gehalten. Beispielsweise ist der Antriebsmotor 16 mittels Innensechskantschrauben 36 an einem Flansch 37 der Kulisseneinrichtung 35 angeschraubt. Auch sind die beiden längeren Spiralfedern 9 und 10 an einem Wandelementbereich 38 der Kulisseneinrichtung 35 eingehängt, während sie auf der anderen Seite 39 an dem Schlossriegelelement 11 eingehängt sind. Die kürzere Spiralfeder 12 ist hingegen einerseits an einem Bolzenelement 40 des Sicherungselementes 13 und andererseits an einem Hakenelement 41 eingehängt. Gehaltert ist die Kulisseneinrichtung 35 an dem Bodenteil 6 mittels eines Schraubenpaars 42.

Vorliegend ist das Mitnehmerelement 31 oberseitig des Zahnkranzelementes 30 platziert und zudem in einer Lagerschaleneinrichtung 45 direkt an dem Zahnkranzelement 30 gelagert, wobei das Mitnehmerelement 31 und das Zahnkranzelement 30 zueinander mit einer Lagerschraube 46 an dem Drehlagerzapfen 32 gehalten sind.

Das Mitnehmerelement 31 umfasst umfangsseitig einen in Bezug auf die Drehachse 33 radial offenen Freilaufabschnitt 50, in welchem ein Zahnkranzzapfenelement 51 eingreift, sodass Letzterer 51 in dem Freilaufabschnitt 50 freilaufbar gegenüber dem Mitnehmerelement 31 platziert ist. Vorteilhafter Weise ist der Freilaufabschnitt 50 radial offen, da hierdurch eine Montage besonders einfach erfolgen kann.

Das Mitnehmerelement 31 weist darüber hinaus zwei Anlaufflächen 52 und 53 auf, gegen welche das Zahnkranzzapfenelement 51 anlaufen kann, wobei das Mitnehmerelement 31 dann von dem Zahnkranzzapfenelement 51 mitgeschleppt bzw. um die Drehachse 33 mitgedreht werden kann.

Das Mitnehmerelement 31 weist auch noch ein Lagerstiftelement 54 zum rotatorischen Lagern des Hebelarmelements 27 aufweist, wobei das Lagerstiftelement 54 in etwa mittig des Freilaufabschnitts 50 an der dem Freilaufabschnitt 50 gegenüberliegenden Umfangsseite 55 des Mitnehmerelements 31 angeordnet ist. Das Lagerstiftelement 54 ist in diesem Ausführungsbeispiel in einer Aufnahmeöffnung 56 des Mitnehmerelements 31 eingepresst. Das Hebelarmelement 27 ist somit einerseits an dem Lagerstiftelement 54 drehbar an dem Mitnehmerelement 31 gelagert. Andererseits ist es in einem Langloch 57 des verlagerbaren Schlossriegelelements 11 gelagert, wobei das verlagerbare Schlossriegelelement 11 unterseitig einen Schiebezapfen 58 aufweist, der in das Langloch 57 eingreift.

Die erfindungsgemäße elektromechanische Verschlussvorrichtung 1 wird gemäß der nachfolgenden Funktionsbeschreibung noch weiter vorteilhaft betrieben. Bei der Funktionsbeschreibung wird vom geschlossenen Zustand (siehe Figur 2) der elektromechanischen Verschlussvorrichtung 1 ausgegangen, bei welcher sich das Schlossriegelelement 11 aus dem Gehäuse 4 ausgefahren in einer Schließposition 60 befindet.

Wird der Antriebsmotor 16 eingeschaltet, dreht sich das Gewindeschneckenelement 18 gemäß der rotatorischen Antriebsbewegung 20 im Uhrzeigersinn. Aufgrund des Schneckentriebs dreht das Zahnkranzelement 30 des gezahnten Getriebegliedes 26 gemäß der Drehrichtung 34 ebenfalls im Uhrzeigersinn. Hierbei bewegt sich das Zahnkranzzapfenelement 51 in Richtung der zweiten Anlauffläche 53. Schlägt das Zahnkranzzapfenelement 51 an der zweiten Anlauffläche 53 an, überträgt sich die Drehbewegung 34 des Zahnkranzelementes 30 auf das Mitnehmerelement 31. Nach etwa 45° Drehbewegung 34 des Zahnkranzelementes 30 bewegt sich auch das Mitnehmerelement 31 im Uhrzeigersinn und wandelt diese Drehbewegung 34 durch die exzentrische Lagerung des Hebelarmelementes 27 an dem Mitnehmerelement 31 in die translatorische Abtriebsbewegung 29 des Schlossriegelelements 11 um. Die hieraus resultierende Kraft des Antriebsmotors 16 bewegt zuerst das Sicherungselement 13 entgegen die Federkraft der kürzeren Spiralfeder 12 um die Schwenkachse 61 (siehe Figur 2), da in dem Schließriegelelement 11 das Langloch 57 als Verbindung zu dem Hebelarmelement 27 vorgesehen ist, und das Hebelarmelement 27 noch nicht formschlüssig mit dem Schließriegelelement 11 gemäß der translatorischen Abtriebsbewegung 29 zusammenwirkt. Hierbei entriegelt das Sicherungselement 27 zuerst einmal die Schlosseinheit 7, indem die Verriegelungsnase 62 aus der Verriegelungsnut 63 gemäß der Schwenkbewegung 64 heraus gleitet. Sobald die Schlosseinheit 7 komplett entriegelt ist, ist auch das dem gezahnten Getriebeglied 26 zugewandte Ende des Langlochs 57 erreicht und die Kraft des Antriebsmotors 16 wird mittels des Hebelarmelements 27 direkt formschlüssig auf das Schließriegelelement 11 übertragen. Dadurch bewegt sich dieser 11 entgegen der Federkraft der beiden längeren Spiralfedern 9 und 10 in Richtung 65 geöffneter Schlossstellung (hier nicht dargestellt), in welcher das Schließriegelelement 11 in das Gehäuse 4 hinein verlagert ist. Ist die Schlosseinheit 7 komplett geöffnet, wird dies durch eine Lichtschrankeneinrichtung 66 (siehe Figur 2) erkannt und der Antriebsmotor 16 wird gestoppt. Dieses Stoppen erfolgt kurz vor einem Umkehrpunkt 67 des Hebelarmelementes 27, bevor dieses die Schlosseinheit 7 wieder verschließen würde, indem das Schließriegelelement 11 wieder in seine Schließposition 60 verlagert wird. Im Umkehrpunkt 67 ist das Lagerstiftelement 54 um etwa 180° gemäß der Drehrichtung 34 weitergedreht, als es in der Darstellung gemäß der Figur 2 gezeigt ist.

Wird der Antriebsmotor 16 jetzt für den Schließvorgang wieder gemäß der Drehrichtung 34 in Bewegung gesetzt, überschreitet das Hebelarmelement 27 den Umkehrpunkt 67. Ist dies passiert, kann sich das Mitnehmerelement 31 durch seine freie Lagerung auf dem Zahnkranzelement 30 frei weiterdrehen. Durch die vorgespannten längeren Spiralfedern 9 und 10 wirken auf das Schließriegelelement 11 in Richtung der Schließposition 60 Federkräfte, wodurch das Schließriegelelement 11 direkt mit hoher Beschleunigung in die Schließposition 60 schnappt. Diese Schließposition wird von der Lichtschrankeneinrichtung 66 erkannt, wodurch der Antriebsmotor 16 stoppt. Dies hat den Vorteil, dass die Schlosseinheit 7 mit einer minimalen Motorbewegung zuschnappt und somit die elektromechanische Verschlussvorrichtung 1 schneller als bisher möglich verschlossen werden kann.

Darüber hinaus ist es außerordentlich vorteilhaft, dass das Schlossriegelelement 11 auch mittels Motorkraft in die Schließposition 60 hinein verlagert werden kann. Dies kann beispielsweise erforderlich sein, wenn etwa auf halbem Wege des Schließriegelelements 11 der translatorischen Abtriebsbewegung 29 in die Schließposition 60 hinein eine Kraft größer der Federkräfte der beiden Spiralfedern 9 und 10 entgegenwirkt, aufgrund derer das Schließriegelelement 60 vorerst vor der Schließposition 60 stehen bleibt. Hierbei erkennt die Lichtschrankeneinrichtung 66 noch keine vollständig geschlossene Schlosseinheit 7. Demzufolge wird die Antriebseinheit 15 aktiviert und der Antriebsmotor 16, das Gewindeschneckenelement 18 drehen sich gemäß der rotatorischen Antriebsbewegung 20 und auch das Zahnkranzelement 30 dreht sich gemäß der Drehrichtung 34 weiter. Sobald nun das Zahnkranzzapfenelement 51 wieder auf die Anlauffläche 53 trifft, wirkt zusätzlich zur Federkraft der längeren Spiralfedern 9 und 10 kumulativ die Motorkraft des Antriebsmotors 16 auf das Mitnehmerelement 31 und somit auch auf das Hebelarmelement 27. Diese zusätzliche Motorkraft sollte bei einem Verschlussvorgang der elektromechanischen Verschlussvorrichtung 1 innerhalb der Spezifikation ausreichend hoch sein, um die elektromechanische Verschlussvorrichtung 1 immer betriebssicher komplett verriegeln zu können. Insofern kann mit der erfindungsgemäßen Getriebeeinheit konstruktiv einfach auch ein Motorkraft unterstützter Verschließmechanismus bereitgestellt werden.

Darüber hinaus kann vorliegend auch eine außergewöhnlich vorteilhafte Notschließeinrichtung bereitgestellt werden. Für eine Notschließung der elektromechanischen Verschlussvorrichtung 1 ist lediglich eine konstruktiv einfache Erweiterung einer der elektromechanischen Verschlussvorrichtung 1 zugewiesenen Elektronikeinrichtung 68 erforderlich, welche eine Unterspannungserkennungseinrichtung 69 einer Stromversorgung sowie eine Pufferkondensatoreinrichtung 70 umfasst, welche ausreichend elektrische Energie für das Verschließen der Schlosseinheit 7 speichert. Hierbei bleibt die Schlosseinheit 7 solange in ihrem geöffneten Zustand, bis sie wieder von einem Bediener geschlossen wird oder der Strom ausfällt. Bei einem Stromausfall wird dieser von der Unterspannungserkennungseinrichtung 69 erkannt, welche einen Schaltimpuls an die Antriebseinheit 15 weitergibt. Infolgedessen dreht der Antriebsmotor 16 vorteilhafter Weise mindestens so weit, dass das Hebelarmelement 27 bzw. das Lagerstiftelement 54 den Umkehrpunkt 67 überfahren kann. Ist dies passiert, kann sich das Mitnehmerelement 31 durch seine freie Lagerung gegenüber dem Zahnkranzelement 30 drehen. Durch die vorgespannten Spiralfedern 9 und 10 wirken auf das Schließriegelelement 11 in Richtung der Schließposition 60 die Federkräfte, wie zuvor bereits beschrieben. Diese bewirken, dass das Schließriegelelement 11 direkt in die Schließposition 60 schnappen kann. Die elektromechanische Verschlussvorrichtung 1 wurde somit vorteilhafter Weise auch bei einem Stromausfall betriebssicher verschlossen, wodurch eine äußerst vorteilhafte Notschließung realisiert ist.

Es versteht sich, dass es sich bei dem vorstehend erläuterten Ausführungsbeispiel lediglich um eine erste Ausgestaltung der erfindungsgemäßen elektromechanischen Verschlussvorrichtung 1 handelt. Insofern beschränkt sich die Ausgestaltung der Erfindung nicht auf dieses Ausführungsbeispiel.

Sämtliche in den Anmeldungsunterlagen offenbarten Merkmale werden als erfindungswesentlich beansprucht, sofern sie einzeln oder in Kombination gegenüber dem Stand der Technik neu sind.

### Bezugszeichenliste

- 1: elektromechanische Verschlussvorrichtung
- 2: elektromechanisches Schloss
- 3: Tresor
- 4: zweiteiliges Gehäuse
- 5: Deckelteil
- 6: Bodenteil
- 7: Schlosseinheit
- 8: Gehäuseschrauben
- 9: längere erste Spiralfeder
- 10: längere zweite Spiralfeder
- 11: Schlossriegelelement
- 12: kürzere Spiralfeder
- 13: Sicherungselement
- 14: Sicherungsschraube
- 15: Antriebseinheit
- 16: Antriebsmotor
- 17: Antriebselement
- 18: Gewindeschneckenelement
- 19: Rotationswelle
- 20: rotatorische Antriebsbewegung
- 25: Getriebeeinheit
- 26: gezahntes Getriebeglied
- 27: Hebelarmelement
- 28: Kurbeltrieb
- 29: translatorische Abtriebsbewegung
- 30: Zahnkranzelement
- 31: Mitnehmerelement
- 32: Drehlagerzapfen
- 33: Drehachse
- 34: Drehrichtung
- 35: Kulisseneinrichtung
- 36: Innensechskantschrauben
- 37: Flansch
- 38: Wandelementbereich
- 39: Seite
- 40: Bolzenelement
- 41: Hakenelement
- 42: Schraubenpaar
- 45: Lagerschaleneinrichtung
- 46: Lagerschraube
- 50: Freilaufabschnitt
- 51: Zahnkranzzapfenelement
- 52: erste Anlauffläche
- 53: zweite Anlauffläche
- 54: Lagerstiftelement
- 55: Umfangsseite
- 56: Aufnahmeöffnung
- 57: Langloch
- 58: Schiebezapfen
- 60: Schließposition
- 61: Schwenkachse
- 62: Verriegelungsnase
- 63: Verriegelungsnut
- 64: Schwenkbewegung
- 65: Richtung
- 66: Lichtschrankeneinrichtung
- 67: Umkehrpunkt
- 68: Elektronikeinrichtung
- 69: Unterspannungserkennungseinrichtung
- 70: Pufferkondensatoreinrichtung

## Patentansprüche

1. Elektromechanische Verschlussvorrichtung (1) mit einer Schlosseinheit (7) umfassend wenigstens ein verlagerbares und vorspannbares Schlossriegelelement (11), mit einer Antriebseinheit (15) umfassend einen ein rotierbares Antriebselement (17) aufweisenden Antriebsmotor (16), und mit einer Getriebeeinheit (25) zum Überführen einer Antriebsmotor (16) seitigen rotatorischen Antriebsbewegung (20) in eine Schlosriegelelemente (11) seitige translatorische Abtriebsbewegung (29), bei welcher ein gezahntes Getriebeglied (26) der Getriebeeinheit (25) einerseits mit dem rotierbaren Antriebselement (17) des Antriebsmotors (16) kämmend und andererseits mittels eines Hebelarmelements (27) der Getriebeeinheit (25) mit dem verlagerbaren Schlossriegelelement (11) wirkverbunden angeordnet ist, wobei
das gezahnte Getriebeglied (26) ein Zahnkranzelement (30) und ein gegenüber dem Zahnkranzelement (30) bewegliches Mitnehmerelement (31) aufweist, wobei das rotierbare Antriebselement (17) mit dem Zahnkranzelement (30) und das Hebelarmelement (27) mit dem Mitnehmerelement (31) wirkverbunden anordnet ist,
**dadurch gekennzeichnet, dass**
das Zahnkranzelement (30) ein Zahnkranzzapfenelement (51) und das bewegliche Mitnehmerelement (31) einen Freilaufabschnitt (50) zum darin Eingreifen des darin freilaufbaren Zahnkranzzapfenelementes (51) aufweist, und das Schlossriegelelement (11) in einer Öffenposition des Schlossriegelelements (11) federnd vorgespannt angeordnet ist, wobei das Mitnehmerelement (31) im Rahmen des Freilaufabschnitts (50) relativ zu dem Zahnkranzelement (30) drehbar und an dem Zahnkranzzapfenelement (51) anschlagbar angeordnet ist.

2. Elektromechanische Verschlussvorrichtung (1) nach Anspruch 1,
**dadurch gekennzeichnet, dass**
das Mitnehmerelement (31) eine Anlauffläche (52, 53) für das Zahnkranzzapfenelement (51) aufweist, wobei das Mitnehmerelement (31) einer Drehbewegung (34) des Zahnkranzelements (30) folgt, nachdem das Zahnkranzzapfenelement (51) nach Durchlaufen des Freilaufabschnitts (50) an die Anlauffläche (53) des Mitnehmerelements (31) angelaufen ist.

3. Elektromechanische Verschlussvorrichtung (1) nach Anspruch 1 oder 2,
**dadurch gekennzeichnet, dass**
der Freilaufabschnitt (50) mehr als 90°, vorzugsweise mehr als 180°, des Mitnehmerelementeumfangs beträgt.

4. Elektromechanische Verschlussvorrichtung (1) nach einem der Ansprüche 1 bis 3,
**dadurch gekennzeichnet, dass**
das Mitnehmerelement (31) ein Lagerstiftelement (54) zum rotatorischen Lagern des Hebelarmelements (27) aufweist, wobei das Lagerstiftelement (54) in etwa mittig des Freilaufabschnitts (50) an der dem Freilaufabschnitt (50) gegenüberliegenden Umfangsseite (55) des Mitnehmerelements (31) angeordnet ist.

5. Elektromechanische Verschlussvorrichtung (1) nach Anspruch 4,
**dadurch gekennzeichnet, dass**
das Lagerstiftelement (54) und das Zahnkranzzapfenelement (51) an dem gezahnten Getriebeglied (26) zueinander fluchtend angeordnet sind.

6. Elektromechanische Verschlussvorrichtung (1) nach einem der Ansprüche 1 bis 5,
**dadurch gekennzeichnet, dass**
das Zahnkranzelement (30) und das Mitnehmerelement (31) eine gemeinsame Drehachse (33) aufweisen.

7. Elektromechanische Verschlussvorrichtung (1) nach einem der Ansprüche 1 bis 6,
**dadurch gekennzeichnet, dass**
das Zahnkranzelement (30) oberseitig eine Lagerschaleneinrichtung (45) zum direkten Lagern des Mitnehmerelementes (31) aufweist.

8. Elektromechanische Verschlussvorrichtung (1) nach einem der Ansprüche 1 bis 7,
**dadurch gekennzeichnet, dass**
das gezahnte Getriebeglied (26) und das Hebelarmelement (27) einen Kurbeltrieb (28) zum translatorischen Verlagern (29) des verlagerbaren Schlossriegelelements (11) ausgestalten, mittels welchem das verlagerbare Schlossriegelelement (11) selbst bei antriebsseitigen Blockieren des gezahnten Getriebegliedes (26) verlagerbar ist.

9. Elektromechanische Verschlussvorrichtung (1) nach einem der Ansprüche 1 bis 8,
**dadurch gekennzeichnet, dass**
die Schlosseinheit (7) ein federvorgespanntes Sicherungselement (13) zum Verriegeln des verlagerbaren Schlossriegelelements (11) in eine Schließposition (60) hinein umfasst.

10. Elektromechanische Verschlussvorrichtung (1) nach einem der Ansprüche 1 bis 9,
**dadurch gekennzeichnet, dass**
das rotierbare Antriebselement (17) ein Gewindeschneckenelement (18) umfasst, welches mit dem Zahnkranzelement (30) kämmt.

## Claims

1. Electromechanical locking device (1) comprising a lock unit (7) having at least one lock bolt element (11) that can be moved and pre-loaded, comprising a drive unit (15) having a drive motor (16) that has a rotatable drive element (17), and comprising a transmission unit (25) for converting a rotational drive movement (20) by the drive motor (16) into a translational driving movement (29) by the lock bolt element (11), in which device a toothed transmission member (26) of the transmission unit (25) is arranged so as to mesh with the rotatable drive element (17) of the drive motor (16) and so as to be operatively connected to the movable lock bolt element (11) by means of a lever arm element (27) of the transmission unit (25),
the toothed transmission member (26) comprising a toothed ring element (30) and a catch element (31) that can be moved relative to the toothed ring element (30), the rotatable drive element (17) being arranged so as to be operatively connected to the toothed ring element (30) and the lever arm element (27) being arranged so as to be operatively connected to the catch element (31),
**characterised in that**
the toothed ring element (30) comprises a toothed ring pin element (51), and the movable catch element (31) comprises a free-running portion (50) for being engaged with the toothed ring pin element (51) which is able to run freely in said portion, and the lock bolt element (11) being arranged so as to be spring-loaded in an open position of the lock bolt element (11), the catch element (31) being arranged to be able to rotate relative to the toothed ring element (30) within the free-running portion (50) and to be able to strike the toothed ring pin element (51).

2. Electromechanical locking device (1) according to claim 1,
**characterised in that**
the catch element (31) comprises a stop surface (52, 53) for the toothed ring pin element (51), the catch element (31) following a rotational movement (34) of the toothed ring element (30) once the toothed ring pin element (51) has abutted the stop surface (53) of the catch element (31) after passing through the free-running portion (50).

3. Electromechanical locking device (1) according to either claim 1 or claim 2,
**characterised in that**
the free-running portion (50) constitutes greater than 90º, preferably greater than 180º, of the catch element circumference.

4. Electromechanical locking device (1) according to any of claims 1 to 3,
**characterised in that**
the catch element (31) comprises a bearing pin element (54) for supporting the lever arm element (27) in a rotational manner, the bearing pin element (54) being arranged on the circumferential side (55) of the catch element (31) opposite the free-running portion (50) in approximately the centre in relation to the free-running portion (50).

5. Electromechanical locking device (1) according to claim 4,
**characterised in that**
the bearing pin element (54) and the toothed ring pin element (51) are arranged so as to align with one another on the toothed transmission member (26).

6. Electromechanical locking device (1) according to any of claims 1 to 5,
**characterised in that**
the toothed ring element (30) and the catch element (31) have a common rotational axis (33).

7. Electromechanical locking device (1) according to any of claims 1 to 6,
**characterised in that**
the top of the toothed ring element (30) comprises a bearing shell apparatus (45) for directly supporting the catch element (31).

8. Electromechanical locking device (1) according to any of claims 1 to 7,
**characterised in that**
the toothed transmission member (26) and the lever arm element (27) form a crank drive (28) for the translational movement (29) of the movable lock bolt element (11) that can move the movable lock bolt element (11) even if the toothed transmission member (26) is obstructed on the drive side.

9. Electromechanical locking device (1) according to any of claims 1 to 8,
**characterised in that**
the lock unit (7) comprises a spring-loaded securing element (13) for latching the movable lock bolt element (11) into a closed position (60).

10. Electromechanical locking device (1) according to any of claims 1 to 9,
**characterised in that**
the rotatable drive element (17) comprises a threaded worm element (18) that meshes with the toothed ring element (30).

## Revendications

1. Dispositif de fermeture électromécanique (1) avec une unité de serrure (7) comprenant au moins un élément de verrou de serrure (11) mobile et pouvant être pré-contraint, avec une unité d'entraînement (15) comprenant un moteur d'entraînement (16) possédant un élément d'entraînement rotatif (17) et avec une unité à engrenage (25) destiné à convertir un mouvement d'entraînement (20) rotatif côté moteur d'entraînement (16) en un mouvement de sortie (29) translationnel côté éléments de verrous de serrure (11), dans lequel un organe d'engrenage denté (26) de l'unité d'engrenage (25) est en engrènement d'une part avec l'élément d'entraînement (17) rotatif du moteur d'entraînement (16) et d'autre part en liaison fonctionnelle, au moyen d'un élément de bras de levier (27) de l'unité à engrenage (25) avec l'élément de verrou de serrure (11) mobile,
l'organe d'engrenage denté (26) comprenant un élément de couronne dentée (30) et un élément de taquet d'entraînement (31) mobile par rapport à l'élément de couronne dentée (30), l'élément d'entraînement (17) rotatif étant en liaison fonctionnelle avec l'élément de couronne dentée (30) et l'élément de bras de levier (27) étant en liaison fonctionnelle avec l'élément de taquet d'entraînement (31),
**caractérisé en ce que**
l'élément de couronne dentée (30) comprend un élément d'axe de couronne dentée (51) et l'élément de taquet d'entraînement mobile (31) comprend une portion de roue libre (50) pour emboîter l'élément d'axe de couronne dentée (51) en roue libre dans celle-ci et l'élément de verrou de serrure (11) étant précontraint par un ressort dans une position ouverte de l'élément de verrou de serrure (11), l'élément de taquet d'entraînement (31) étant rotatif dans le cadre de la portion de roue libre (50) par rapport à l'élément de couronne dentée (30) et pouvant venir en butée contre l'élément d'axe de couronne dentée (51).

2. Dispositif de fermeture électromécanique (1) selon la revendication 1,
**caractérisé en ce que**
l'élément de taquet d'entraînement (31) comprend une surface de roulement (52, 53) pour l'élément d'axe de couronne dentée (51), l'élément de taquet d'entraînement (31) entraînant en rotation (34) l'élément de couronne dentée (30) une fois que l'élément d'axe de couronne dentée (51) a traversé la portion de roue libre (50), en s'appuyant contre la surface de roulement (53) de l'élément de taquet d'entraînement (31).

3. Dispositif de fermeture électromécanique (1) selon la revendication 1 ou 2,
**caractérisé en ce que**
la portion de roue libre (50) représente plus de 90°, de préférence plus de 180° de la surface de l'élément de taquet d'entraînement.

4. Dispositif de fermeture électromécanique (1) selon l'une des revendications 1 à 3,
**caractérisé en ce que**
l'élément de taquet d'entraînement (31) comprend un élément de tige de palier (54) pour le logement rotatif de l'élément de bras de levier (27), l'élément de tige de palier (54) étant disposé approximativement au centre de la portion de roue libre (50) sur le côté de la circonférence (55) de l'élément de taquet d'entraînement (31) opposé à la portion de roue libre (50).

5. Dispositif de fermeture électromécanique (1) selon la revendication 4,
**caractérisé en ce que**
l'élément de tige de palier (54) et l'élément d'axe de couronne dentée (51) étant disposés de manière alignée entre eux sur l'organe d'engrenage denté (26).

6. Dispositif de fermeture électromécanique (1) selon l'une des revendications 1 à 5,
**caractérisé en ce que**
l'élément de couronne dentée (30) et l'élément de taquet d'entraînement (31) comprennent un axe de rotation (33) commun.

7. Dispositif de fermeture électromécanique (1) selon l'une des revendications 1 à 6,
**caractérisé en ce que**
l'élément de couronne dentée (30) comprend, du côté supérieur, un dispositif de coque de palier (45) pour loger directement l'élément de taquet d'entraînement (31).

8. Dispositif de fermeture électromécanique (1) selon l'une des revendications 1 à 7,
**caractérisé en ce que**
l'organe d'engrenage denté (26) et l'élément de bras de levier (27) forment un mécanisme à manivelle (28) pour le déplacement translationnel (29) de l'élément de verrou de serrure (11), à l'aide duquel l'élément de verrou de serrure mobile (11) est lui-même mobile lors du blocage de l'organe d'engrenage denté (26) côté entraînement.

9. Dispositif de fermeture électromécanique (1) selon l'une des revendications 1 à 8,
**caractérisé en ce que**
l'unité de serrure (7) comprend un élément de fixation (13), précontraint par un ressort, pour verrouiller l'élément de verrou de serrure (11) mobile dans une position de fermeture (60).

10. Dispositif de fermeture électromécanique (1) selon l'une des revendications 1 à 9,
**caractérisé en ce que**
l'élément d'entraînement rotatif (17) comprend un élément de vis sans fin (18) qui s'engrène avec l'élément de couronne dentée (30).
